# EUROPÄISCHE PATENTSCHRIFT

(11) **EP 0 003 984 B1**
(45) Veröffentlichungstag und Bekanntmachung des Hinweises auf die Patenterteilung: **14.10.1981**
(21) Anmeldenummer: 79100470.8
(22) Anmeldetag: 19.02.1979
(51) Int. Cl.: B26F 1/42, B31D 1/02, B41F 15/00, B31B 1/88

(54) **Verfahren zum Ausstanzen von Zuschnitten aus einer Bahn und Vorrichtung zu dessen Durchführung**
Method and apparatus for cutting pieces out of a web
Procédé et appareil pour découper des pièces dans une bande

(30) Priorität: 11.03.1978 DE 2810713
(43) Veröffentlichungstag der Anmeldung: 19.09.1979
(73) Patentinhaber: Werner Kammann Maschinenfabrik GmbH., 32257 Bünde (DE)
(72) Erfinder: Tiemann, Gerhard, D-4972 Löhne 3 (DE); Kammann, Knut, D-4980 Bünde 1 (Westf.) (DE)
(74) Vertreter: Koepsell, Helmut, Dipl.-Ing.

## Beschreibung

Die Erfindung betrifft ein Verfahren zum Ausstanzen von Zuschnitten aus einer gleichförmig in ihrer Längsrichtung bewegten Bahn, die zwischen einem Stanzmesser und einem aus wenigstens einer rotierbaren Walze bestehenden Widerlager hindurchgeführt wird, sowie eine zur Durchführung dieses Verfahrens geeignete Vorrichtung.

Derartige Verfahren und Vorrichtungen werden z. B. zur Herstellung von Etiketten oder anderen Aufklebern, Schildern und dgl. verwendet. Dabei kann die Bahn zunächst bedruckt werden. Die einzelnen - z. B. den Druckbildern entsprechenden - Zuschnitte werden aus der im allgemeinen aus zwei Schichten bestehenden Bahn herausgestanzt. Es ist bekannt, dazu zylindrische Stanzmesser zu verwenden, die kontinuierlich umlaufen. Der Vorteil dieser zylindrischen Stanzmesser besteht in einer großen Leistungsfähigkeit. Jedoch ist ihre Fertigung verhältnismäßig teuer, so daß sie bei der Herstellung von kleineren Auflagen aus Kostengründen häufig nicht verwendet werden können. - Ferner ist es bekannt, ebene Stanzmesser zu verwenden, die verhältnismäßig einfach und somit billig sein können. Jedoch ist hierbei eine geringe Durchsatzleistung unvermeidbar. Hinzu kommt, daß ein abstandsloses Ausstanzen der einzelnen Zuschnitte jedenfalls dann nicht möglich ist, wenn die Bahn kontinuierlich durchläuft. Zwar offenbart die DE-B 1 204 060 eine Stanzvorrichtung für bahnförmiges Material, bei welcher zwei Stanzmesser wechselweise auf die Bahn einwirken. Hierbei ist zwar ein abstandsloses Ausstanzen der einzelnen Zuschnitte möglich. Jedoch kann die Bahn nur intermittierend vorbewegt werden. Außerdem ist diese bekannte Vorrichtung in ihrem Aufbau außerordentlich kompliziert. - Ferner offenbart die AU-B 48 032/64 eine Stanzvorrichtung zum Anbringen von Perforationen auf kontinuierlich durchlaufenden Bahnen. Diese Vorrichtung besteht aus einer schwenkbaren, das Stanzwerkzeug tragenden Platte und einer damit zusammenwirkenden, auf der der Stanzplatte abgekehrten Seite der Bahn angeordneten stationären Widerlagerwalze. Die Wegstrekke, über welche das Stanzmesser in Laufrichtung der Bahn dieser synchron bewegt wird, ist so groß wie die Länge des Zuschnittes. Danach wird das Stanzmesser von der Bahn abgehoben und in seine Ausgangsposition zurückbewegt. Ein abstandsloses Ausstanzen der einzelnen Zuschnitte ist nicht möglich.

Der Erfindung liegt unter anderem die Aufgabe zugrunde, Verfahren und Vorrichtung der eingangs beschriebenen Art so auszugestalten, daß auch bei Verwendung billig herzustellender Stanzwerkzeuge das Ausstanzen von Zuschnitten aus kontinuierlich bewegten Bahnen mit großer Durchsatzleistung möglich ist. Insbesondere wird angestrebt, daß bezüglich der Größe des Abstandes zwischen den einzelnen Zuschnitten keine Einschränkungen zu beachten sind, obwohl auf die Verwendung rotierender Stanzmesser verzichtet wird. So soll z. B. die Möglichkeit bestehen, die Zuschnitte abstandslos oder sogar einander überlappend aus der Bahn auszustanzen. Das Stanzwerkzeug soll schnell auswechselbar sein, so daß der für das Umrüsten der Maschine notwendige Zeitaufwand beispielsweise beim Wechsel von einer Etikettenform zu einer anderen Etikettenform gering bleibt. Auch bezüglich Länge und Form des Zuschnittes sollen alle die Möglichkeiten vorhanden sein, die bei bekannten Verfahren und Vorrichtungen gegeben sind. Darüber hinaus sollen im Bedarfsfall besondere Maßnahmen ohne Schwierigkeiten anwendbar sein, die es ermöglichen, die Bahn nach dem Stanzvorgang vom Stanzwerkzeug zu trennen.

Zur Lösung dieser Aufgabe schlägt die Erfindung vor, daß das Stanzmesser auf die Bahn abgesenkt und während des Stanzvorganges in Laufrichtung der Bahn mit dieser synchron über eine Wegstrecke, die kleiner ist als die Länge des Zuschnittes, aus einer Ausgangsposition in eine Endposition verschoben wird, worauf das Stanzmesser von der Bahn abgehoben und in seine Ausgangsposition zurückbewegt und das aus wenigstens einer Walze bestehende Widerlager während des Stanzvorganges entgegen der Bewegungsrichtung der Bahn bzw. des Stanzmessers verschoben wird.

Eine andere Möglichkeit besteht darin, daß das Stanzmesser auf die Bahn abgesenkt und während des Stanzvorganges in Laufrichtung der Bahn mit dieser synchron über eine Wegstrecke, die kleiner ist als die Länge des Zuschnittes, aus einer Ausgangsposition in eine Endposition verschoben wird, worauf das Stanzmesser von der Bahn abgehoben und in seine Ausgangsposition zurückbewegt wird, und das Widerlager aus wenigstens zwei stationären Walzen besteht und beim Absenken des Stanzmessers auf die Walzen ihrer Anzahl entsprechende Teilschnitte an der Bahn angebracht werden, die sich zum fertigen Stanzschnittaddieren.

Durch diese Verfahrensweisen wird erreicht, daß die Geschwindigkeit, mit welcher der Stanzvorgang in Längsrichtung der Bahn durchgeführt wird, größer ist als die Laufgeschwindigkeit der Bahn, so daß es bei entsprechender Wahl und Abstimmung der Geschwindigkeiten möglich ist, die Abstände zwischen den einzelnen Zuschnitten zu variieren, und zwar gegebenenfalls bis auf Null oder sogar soweit, daß die Zuschnitte mit ihren einander zugekehrten Endbereichen einander überlappen.

Beim erstgenannten Verfahren, bei welchem das aus wenigstens einer Walze bestehende Widerlager während des Stanzvorganges entgegen der Bewegungsrichtung der Bahn bzw. des Stanzmessers verschoben wird, addieren sich Hübe und Geschwindigkeiten von Stanzmesser und Widerlagerwalze. Der für die Durchführung des Stanzvorganges erforderliche Zeitaufwand kann zusätzlich noch dadurch reduziert werden, daß zwei oder mehr Widerlagerwalzen, die in einem geringen Abstand voneinander angeordnet sind, mit dem Stanzmesser zusammenwirken. In diesem Fall werden beim Absenken des Stanzmessers auf die Widerlagerwalzen mehrere Teilschnitte an der Bahn angebracht, die durch die gegenläufigen Bewegungen der Teile zum fertigen Stanzschnitt ergänzt werden. Andererseits kann bei Verwendung von mehr als zwei Widerlagerwalzen auf deren zum Stanzmesser gegenläufige Bewegung auch verzichtet werden, da sich die beim Absenken des Stanzmessers auf die Widerlagerwalzen ergebenden Teilschnitte im Zuge der darauffolgenden Hubbewegung des Stanzmessers addieren und so die Zeitersparnis ermöglichen, die notwendig ist, um das Stanzwerkzeug so rechtzeitig in die Ausgangsposition für den nächsten Stanzvorgang zu bringen, daß der dadurch hergestellte Zuschnitt sich abstandslos an den vorher hergestellten Zuschnitt anschließt. In jedem Fall kann eine unkomplizierte Flachstanze verwendet werden, die in einfacher Weise und kostengünstig selbst für solche Zuschnitte hergestellt werden kann, die sehr unregelmäßig begrenzt sind.

Das Verfahren kann so ausgeführt werden, daß der in das Stanzwerk einlaufende Bahnabschnitt und der aus dem Stanzwerk herauslaufende Bahnabschnitt und der aus dem Stanzwerk herauslaufende Bahnabschnitt zumindest in dem Bereich, innerhalb dessen die Widerlagerwalze während des Stanzhubes verschoben wird, zueinander parallel und unter einem spitzen Winkel zum im wesentlichen horizontal angeordneten Stanzmesser nach unten laufen und das aus Stanzmesser und Widerlagerwalze sowie einer Umlenkwalze bestehende Stanzwerkzeug zumindest während des Stanzhubes parallel zu den unter einem spitzen Winkel zur Ebene des Stanzmessers verlaufenden Abschnitten der Bahn bewegt wird. Diese Verfahrensführung wird dann vorteilhaft sein, wenn es darauf ankommt, die Bahn unmittelbar nach dem Stanzvorgang unter einem spitzen Winkel von dem im allgemeinen ebenen Stanzmesser wegzuführen, damit möglichst schnell eine Trennung zwischen Stanzmesser und Bahn stattfindet, die die Qualität des Trennschnittes und damit insbesondere das Entstehen sauberer Schnittkanten an den Zuschnitten begünstigt. Ein derartig schräges Wegführen der Bahn vom Stanzmesser und der Widerlagerwalze hätte jedoch bei einer Verschiebung der letzteren während des Stanzvorganges in horizontaler Ebene eine Änderung der Bahngeschwindigkeit am Stanzmesser zur Folge, so daß die für einen guten Trennschnitt erforderliche Synchronität zwischen Bewegung des Stanzmessers einerseits und Bewegung der Bahn andererseits nicht gewährleistet wäre. Die Erfindung berücksichtigt dies durch die vorbeschriebene Verfahrensführung, bei der es im Ergebnis darum geht, daß die Bewegung der Widerlagerwalze und damit des gesamten Stanzwerkzeuges parallel zum Verlauf der Bahn erfolgt, den letztere zwischen den im allgemeinen rollen- oder walzenförmigen Führungselementen einnimmt, die die Bahn vor und hinter dem Stanzwerkzeug führen. Der Winkel, unter welchem die beiden vorgenannten Bahnabschnitte verlaufen, beträgt vorteilhaft zwischen 0 und 20° gegenüber der Horizontalen bzw. dem Stanzmesser.

Unabhängig davon, wie im einzelnen Stanzmesser und Widerlagerwalze(n) zusammenwirken, besteht in jedem Fall die Möglichkeit, während eines Stanzhubes von Stanzmesser und/oder Widerlagerwalze den jeweils dabei behandelten Bahnabschnitt in mehrere Einzelzuschnitte zu unterteilen. Dies hängt lediglich von der Hublänge und der Ausgestaltung des Stanzwerkzeuges ab. Es ist somit möglich, beispielsweise pro Stanzhub drei in Längsrichtung der Bahn hintereinanderliegende Einzeletiketten herauszutrennen, die sich zu einem einem Hub entsprechenden Gesamtzuschnitt ergänzen. Darüber hinaus können auch zwei oder mehr Einzelzuschnitte nebeneinander, also quer zur Längsrichtung der Bahn während eines Stanzhubes herausgetrennt werden. Auch hier gilt, daß es lediglich auf die Abmessungen des Stanzwerkzeuges ankommt, wobei zusätzlich noch die Breite der Bahn an die Anzahl der quer zu ihrer Längsrichtung angeordneten Einzelzuschnitte angepaßt sein muß.

Das vorbeschriebene Verfahren kann unter Verwendung einer Vorrichtung durchgeführt werden, die ein heb- und senkbares Stanzmesser und ein an der letzterem abgekehrten Seite der Bahn angeordneten, aus wenigstens einer rotierbaren Walze bestehenden Widerlager aufweist und dadurch gekennzeichnet ist, daß das Stanzmesser mit einstellbarem Hub hin- und herbewegbar und das aus wenigstens einer Walze bestehende Widerlager während des Stanzhubes gegenläufig zum Stanzmesser verschiebbar angeordnet ist. Eine andere Möglichkeit besteht darin, daß das Widerlager aus mehreren nebeneinander in geringen Abständen drehbar und stationär angeordneten Walzen besteht, wobei der Bereich, innerhalb dessen die Walzen angeordnet sind, mindestens so groß ist wie der Abmessung wenigstens eines Zuschnittes entspricht.

Die Erfindung sieht auch die Möglichkeit vor, daß die Widerlagerwalze(n) heb- und senkbar angeordnet ist bzw. sind.

Es wird im allgemeinen zweckmäßig sein, die Widerlagerwalze(n), ggf. auch eine oder mehrere zusätzlich vorhandene Umlenkwalzen, anzutreiben, da im anderen Fall die Bahn die Kräfte übertragen müßte, die erforderlich sind, um diese Walzen in Drehung zu versetzen. Die Erfindung sieht deshalb die Möglichkeit vor, daß Widerlagerwalze und/oder Umlenkwalze(n) beim Stanzvorgang in Abhängigkeit von der Geschwindigkeit, mit der sie gegenüber dem bahnförmigen Gut verschiebbar sind, bezüglich ihrer Rotationsbewegung antreibbar sind. Eine Möglichkeit besteht darin, die Drehbewegung der Widerlagerwalze während des Stanzvorganges von der Hubbewegung des Stanzmessers abzuleiten.

Beim Ausstanzen von rechteckigen Zuschnitten verlaufen jene Teile des Stanzmessers, die - bezogen auf den Längsverlauf der Bahn - den Zuschnitt hinten und vorne begrenzen, senkrecht zur Bahn und parallel zur Längsachse der Widerlagerrolle(n), wenn die Längsachse des Zuschnittes parallel zur Längsachse der Bahn und die Längsachse der Widerlagerwalze(n) senkrecht zur Längsachse der Bahn verlaufen. Eine derartige Ausgestaltung ist unzweckmäßig, da sie zur Folge hat, daß die vordere und hintere Begrenzung bildenden Messerteile des Stanzmessers über ihre gesamte, quer zur Bahn verlaufende Längserstreckung gleichzeitig auf die Mantelfläche der Widerlagerrolle auflaufen. Dies hat eine starke Beanspruchung dieser Messerteile zur Folge. Zudem kann auch die Qualität des Trennschnittes an diesen Stellen darunter leiden. Es ist günstiger, wenn, wie bei den genau oder annähernd parallel zum Längsverlauf der Bahn angeordneten Messerteilen, eine mehr oder weniger punktuelle Berührung zwischen Messerteil und Widerlagerwalze stattfindet. Aus diesem Grunde sieht die Erfindung vor, daß die Längsachse(n) der Widerlagerwalze(n) mit der zum Stanzmesser parallelen Senkrechten zur Laufrichtung der Bahn einen spitzen Winkel einschließt bzw. einschließen, der beispielsweise 5-10° betragen kann. Eine andere Möglichkeit besteht darin, daß die Längsachse des vom Stanzmesser begrenzten Zuschnittes mit der Längsachse der Bahn einen spitzen Winkel einschließt. Das heißt, daß das Stanzmesser gegenüber der Bahn etwas verschwenkt ist, wobei auch hier zur Erzielung des angestrebten Effektes 5 oder 10° ausreichen.

Für sämtliche bewegbaren Teile der Vorrichtung kann ein Zentralantrieb vorgesehen sein. Die Anpassung der Laufgeschwindigkeit der Bahn an die Geschwindigkeit des Stanzmessers kann durch ein einstellbares Getriebe erfolgen, das in die Antriebsübertragung für die Bahn eingeschaltet ist. Es ist darüber hinaus auch möglich, daß die Mittel für die Übertragung des Antriebes auf den Schlitten für das Stanzmesser und/oder den Schlitten für die Widerlagerwalze(n) und ggf. irgendwelche Umlenkwalzen einstellbar und/oder auswechselbar sind.

Es ist ohne weiteres möglich, Verfahren und Vorrichtung gemäß der Erfindung mit einem Verfahren und einer Vorrichtung zum Aufbringen von Druckbildern auf die Bahn zu kombinieren, z. B. derart, daß der Vorrichtung gemäß der Erfindung eine oder mehrere Vorrichtungen zum Bedrucken der Bahn vor- und/oder nachgeschaltet sind, wobei die Bahn in einem Arbeitsgang durch sämtliche Vorrichtungen hindurchgeführt wird. Auch hier gilt, daß ggf. sämtlichen Vorrichtungen ein gemeinsamer Zentralantrieb zugeordnet ist.

In der Zeichnung sind einige Ausführungsbeispiele der Erfindung dargestellt. Es zeigen
Fig. 1 die Vorderansicht einer Stanzvorrichtung für bahnförmiges Gut,
Fig. 2 die dazugehörige Seitenansicht,
Fig. 3 im Schema die Übertragungsmittel für den Antrieb des Stanzwerkzeuges und der Bahn,
Fig. 4a-4f das Ablaufen eines Arbeitszyklus, in aufeinanderfolgenden Schritten,
Fig. 5 die perspektivische Ansicht einer Stanzvorrichtung,
Fig. 6 einen Schnitt etwa nach der Linie VI-VI der Fig. 5,
Fig. 7 im Schema die Seitenansicht einer zweiten Ausführungsform eines Stanzwerkzeuges,
Fig. im Schema die Seitenansicht einer dritten Ausführungsform eines Stanzwerkzeuges,
Fig.9 im Schema die Seitenansicht einer vierten Ausführungsform eines Stanzwerkzeuges,
Fig. 10 im Schema die Draufsicht auf ein Stanzwerkzeug mit zugehöriger Bahn,
Fig. 11 einen Schnitt nach der Linie XI-XI der Fig. 10,
Fig. 12 eine der Fig. 11 entsprechende Darstellung einer anderen Ausführungsmöglichkeit,
Fig. 13 im Schema die Vorderansicht einer Mehrstationen-Druckmaschine mit Stanzvorrichtung.

Im Zusammenhang mit dem Ausführungsbeispiel gemäß den Fig. 1 bis 6 werden ein Verfahren und eine Vorrichtung zum Heraustrennen von einzelnen Etiketten aus einer Bahn mittels eines Stanzvorganges beschrieben.

Normalerweise wird so vorgegangen, daß eine zweischichtige Bahn 25 zunächst auf einer Seite bedruckt wird. Danach werden die einzelnen Etiketten mittels geeigneter Werkzeuge aus derjenigen der mittels Klebstoff aneinanderhaftenden Schichten 93, 94, die den Aufdruck trägt, herausgetrennt. Die so zugeschnittenen Etiketten 95 bleiben auf der Schicht 93, die als Trägerbahn dient, zunächst haften. Sie werden später in der üblichen Weise von der Trägerschicht 93 abgenommen. Das nach dem Heraustrennen der Etiketten 95 und Abheben der beiden Schichten 93 und 94 voneinander resultierende Restband wird in geeigneter Weise abgeleitet (siehe Fig. 5).

Das Heraustrennen der einzelnen Etiketten 95 aus der Schicht 94 geschieht mittels eines Stanzmessers 15, das von einer Halterung 16 getragen ist. Der Verlauf der Schneiden 23, 29 des Stanzmessers 15 entspricht dem Umriß der fertigen Etiketten. Das Stanzmesser 15 wirkt mit einer Widerlagerwalze 17 zusammen, der eine Umlenkwalze 18 zugeordnet ist. Widerlagerwalze 17 und Umlenkwalze 18 werden von einem Schlitten 13 (vgl. Fig. 1 und 2 sowie Fig. 4a bis 4f) getragen, der an zwei Holmen 12, die unter einem Winkel von etwa 15° gegenüber der Horizontalen geneigt verlaufen, hin- und herverschiebbar geführt ist. Die Holme 12 sind am Rahmen der Stanzvorrichtung befestigt. Der Schlitten 13 ist mit Augen oder dgl. 14 versehen, die die Holme umgreifen.

Dieser erste Schlitten 13 ist mit zwei horizontalen Holmen 19 versehen, die innerhalb eines Ausschnittes 20 im ersten Schlitten 13 angeordnet sind. Selbstverständlich sind, wie auch im Falle des Schlittens 13, auch andere Führungsmittel und Anordnungen derselben möglich. An beiden Holmen 19 ist ein zweiter Schlitten 21 hin-und herbewegbar geführt, der unter Zwischenschaltung einer Zylinder-Kolben-Anordnung 22 die Halterung 16 des Stanzmessers 15 trägt. Die Anordnung ist so getroffen, daß ein Tragelement 24 vorgesehen ist, an welcher die Halterung 16 höhenverstellbar angebracht ist.

Die als Widerlagerwalze dienende Walze 17 befindet sich unmittelbar unterhalb des Stanzmessers 15, das in seiner unteren Endlage in die obere Schicht 94 der Bahn 25 im Bereich des oberen Scheitelpunktes der Walze 17 einschneidet.

Der Antrieb der Stanzvorrichtung wird von einer Hauptantriebswelle 26 (Fig. 1 und 2) abgeleitet, die über ein Getriebe 27 von einem Motor 28 angetrieben wird. An der Welle 26 ist eine Scheibe 30 befestigt, die an ihrer dem Motor 28 zugekehrten Seite mit einer Kurve 32 versehen ist, mit der eine Kurvenrolle, ein Nocken oder dgl. 34 zusammenwirkt, die bzw. der an einem Ende eines im Rahmen 11 bei 36 gelagerten doppelarmigen Hebels 38 angebracht ist. Der zweite Schlitten 21 ist mit einem vertikalen Langloch 40 versehen, in das eine vom zweiten Arm 42 des Hebels 38 getragene Kurvenrolle 44 oder dgl. angreift. Eine durch die Kurve 32 bewirkte Verschwenkung des Hebels 38 hat somit eine Hin- und Herbewegung des zweiten Schlittens 21 zur Folge. Der Verlauf der Kurve 32 ist dabei so gewählt, daß der zweite Schlitten 21 und damit das Stanzmesser 15 während des Stanzvorganges sich mit konstanter Geschwindigkeit bewegen, wobei vorausgesetzt ist, daß die Geschwindigkeit, mit welcher die Bahn 25 bewegt wird, an die des Stanzmessers 15 während des Stanzhubes angepaßt ist. Zur Anpassung an unterschiedliche Längen des aus der Bahn 25 auszustanzenden Zuschnittes ist der Nocken oder dgl. 44 in Längsrichtung des Armes 42 verstellbar an letzterem angebracht. Mit zunehmender Entfernung der Kurvenrolle 44 vom Drehpunkt 36 werden Hub- und Geschwindigkeit des zweiten Schlittens 21 und damit des Stanzmessers 15 größer. Mit der Größe des Hubes kann auch die Erstreckung des im Verlauf eines Hubes herauszutrennenden Zuschnittes in Längsrichtung der Bahn 25 vergrößert werden.

Der erste Schlitten 13 wird über eine einstellbare Kurbelschwinge 46 angetrieben, die an der Scheibe 30, jedoch an der der Kurve 32 abgekehrten Seite bei 48 drehbar gelagert ist und an ihrem freien Ende eine Kurvenrolle oder dgl. 50 trägt, die in ein im Hauptschlitten 13 befindliches Langloch 52 angreift. Letzteres verläuft senkrecht zu den Holmen 12 und somit senkrecht zu dem Weg, den der Schlitten 13 im Zuge seiner Hin- und Herbewegung zurücklegt.

Auch hier gilt, daß die wirksame Länge der Kurbelschwinge zwischen Lagerpunkt 48 und Kurvenrolle 50 einstellbar ist, und zwar durch entsprechende Verstellbarkeit des Lagerpunktes 48 an der von der Antriebswelle 26 kontinuierlich rotierbaren Scheibe 30.

Auf der Antriebswelle 26 ist ein Zahnrad 56 befestigt, welches über eine Kette oder dgl. 57 das Antriebszahnrad 58 eines variablen Getriebes 59 antreibt, dessen Abtriebswelle 64 über Zahnrad 65 Ketten oder dgl. 66, 70, 71 und damit zusammenwirkende Zahnräder 72, 74 und 76 eine Vorratsrolle 78, von der die zu behandelnde Bahn 25 abgewickelt wird, eine Rolle 80, auf welcher die Trägerbahn 93 mit den daran haftenden Zuschnitten 95 aufgewickelt wird sowie eine Antriebswalze 82 antreibt, mittels welcher Trägerbahn 93 und somit Bahn 25 aus dem Stanzwerkzeug herausgezogen werden. Das nach dem Heraustrennen der Zuschnitte 95 aus der Schicht 94 verbleibende Restband 98 wird über eine Walze 99 abgeführt, die gegebenenfalls auch noch über geeignete Übertragungsmittel beispielsweise von der Welle 84 angetrieben werden kann. Die Trennung zwischen Trägerbahn 93 und Restbahn 98 erfolgt durch Abziehen der Restbahn 98 von der Schicht 93 und den darauf verbleibenden Etiketten 95. Zur Fixierung des Bereiches, in welchem diese Trennung erfolgt, ist eine Walze 97 vorgesehen.

Auf der Welle 84, auf der Walze 82 und Zahnrad 76 befestigt sind, ist ein weiteres Zahnrad fest angebracht, welches ein flexibles Übertragungselement 86, z. B. eine Kette, antreibt, die mit Zahnrädern 85, 87 und 89 in Eingriff ist. Die Zahnräder 87 und 89 sind mit den die Widerlagerwalze 17 bzw. die Umlenkwalze 18 tragenden Wellen fest verbunden. Das Zahnrad 85 ist mit einer eine Antriebswalze 88 tragenden Welle fest verbunden, so daß die Kette oder dgl. 86 Antriebswalze 88 sowie Widerlagerwalze 17 und Umlenkwalze 18 antreibt. Eine relative Hin-und Herbewegung der beiden Walzen 17 und 18 in Richtung der Pfeile 67 und 69 hat somit zwangsläufig eine Anpassung der Umfangsgeschwindigkeit der beiden Walzen an die Relativgeschwindigkeit, mit welcher bei der Hin- und Herbewegung der Walzen 17 und 18 die Bahn 25 an den Mantelflächen der beiden Walzen sich bewegt, zur Folge. Normalerweise wird die Anordnung so getroffen sein, daß zwischen den Zahnrädern 72 und 74 einerseits und den beiden Rollen 78 und 80 andererseits jeweils eine in der Zeichnung nicht dargestellte Rutschkupplung angeordnet ist, da aufgrund der im Zuge des Abwickelns bzw. Aufwickelns sich ändernden Umfangsgeschwindigkeiten der Rollen 78 und 80 eine genaue Einstellung der jeweils gewünschten Bahngeschwindigkeit durch die diesen beiden Rollen zugeordneten Antriebe ohnehin nicht möglich ist. Die Geschwindigkeit der Bahn 25 zwischen den beiden Rollen 78 und 80, die der Geschwindigkeit, mit welcher sich das Stanzmesser 15 während des Stanzhubes bewegt, angepaßt sein muß, wird vielmehr durch die Walzen 17,18,82 und 88 bestimmt.

In den Fig. 1 und 2 sind die in Fig. 3 dargestellten Antriebs- und Übertragungsmittel mit Ausnahme der Zahnräder 56 und 58 aus Gründen der Übersichtlichkeit nicht dargestellt.

In den Fig. 4a bis 4f ist der Ablauf des Stanzvorganges während eines Arbeitszyklus' im Schema dargestellt. In den Fig. sind lediglich die zum Stanzwerk gehörenden Teile, also Halterung 16 mit Stanzmesser 15, Widerlagerwalze 17 und Umkehrwalze 18 und darüber hinaus erster Schlitten 13 und die Bahn 25 im Schema dargestellt. Dem Stanzwerkzeug sind in den Fig. 4a bis 4f Bezugslinien A bis D in gleich großen Abständen zugeordnet, die das Ausmaß der Bewegungen der Teile des Stanzwerks, also des Schlittens 13 mit Walzen 17 und 18 einerseits und der Halterung 16 mit Stanzmesser 15 andererseits besser erkennbar machen. Der von der Widerlagerwalze 17 ablaufenden Bahn 25 ist eine Bezugsskala 63 zugeordnet, um die Bewegung der Bahn 25 erkennbar zu machen.

Bei der folgenden Beschreibung wird unterstellt, daß die Zuschnitte auf der Bahn 25 ohne Abstände hergestellt werden. Hierbei gilt - wie bereits in anderem Zusammenhang erläutert worden war - als ein Zuschnitt der Bereich der Bahn 25 bzw. der vom Stanzmesser durchtrennten Schicht, der in einem Arbeitsgang, d. h. im Verlauf eines Hubs des Stanzmessers 15 herausgetrennt wird. Die Möglichkeit, daß dieser Zuschnitt gleichzeitig in Längsrichtung der Bahn und/oder quer dazu noch in Einzelzuschnitte unterteilt werden kann, bleibt davon unberührt.

Fig.4a zeigt die Position der Teile zu Beginn des Arbeitszyklus'. Das Stanzmesser 15 ist auf die Bahn 25 im Bereich des oberen Scheitelpunktes der Widerlagerwalze 17 abgesenkt. Der Schlitten 13 mit Widerlagerwalze und Umkehrwalze 18 nimmt die linke Endstellung ein. Im Zuge des darauffolgenden Stanzhubes werden der Schlitten 13 in Richtung des Pfeiles 67 und die Halterung 16 mit Stanzmesser 15 gleichzeitig in Richtung des Pfeiles 62, also nach links bewegt, wobei sich bezüglich des Stanzmessers 15 beide Bewegungen überlagern, da letztere über den zweiten Schlitten 21 am Schlitten 13 geführt ist.

Die Länge eines Zuschnittes in Längsrichtung der Bahn 25 soll der Länge der Skala 63 (0-4) entsprechen. Die Grenzen des im vorletzten Arbeitszyklus herausgetrennten Zuschnittes sind durch die beiden Punkte 81 und 83 gekennzeichnet. Der im unmittelbar voraufgegangenen Arbeitszyklus herausgetrennte Zuschnitt befindet sich im Bereich zwischen Punkt 83 und dem oberen Scheitelpunkt der Widerlagerwalze 17 und entspricht der Strecke X der Fig. 4a.

Im Verlauf des Stanzhubes werden Widerlagerwalze 17 und Umlenkwalze 18 einerseits sowie das Stanzmesser 15 andererseits gegenläufig verschoben, wobei der einen Teil des Umfangs der Walze 17 umschlingende Bereich der Bahn 25 am Stanzmesser 15 abgewälzt wird. Aufgrund der relativ gegenläufigen Bewegungen der das Stanzwerkzeug bildenden Teile in Richtung der Pfeile 60 und 62, insbesondere der Bewegung der Widerlagerwalze 17 entgegen der Laufrichtung der Bahn 25, wird erreicht, daß Stanzmesser 15 und Widerlagerwalze 17 um die der Länge des Zuschnittes bzw. der Strecke 0 bis 4 der Skala 63 entsprechende Strecke R relativ gegeneinander bewegt werden, bevor die Bahn 25 etwa um die halbe Länge des Zuschnittes weitergelaufen ist. Ein Vergleich der Fig. 4a und 4b macht dies deutlich. Die Widerlagerwalze 17 ist im Verlauf der ersten Phase des Stanzvorganges von der Ausgangslage A (Fig. 4a) bis in die Zwischenposition B (Fig.4b) gelangt, wobei beide Teile 17 und 18 entgegen der Laufrichtung 68 bewegt werden. Gleichzeitig wird das Stanzmesser 15 in Gegenrichtung um eine Wegstrecke verschoben, die etwa seinem halben Gesamthub entspricht, so daß der im Verlauf dieser Arbeitsphase aus der Bahn herausgetrennte längsverlaufende Abschnitt Y, der sich zwischen dem Punkt 79, der in der Position gemäß Fig. 4a auf dem oberen Scheitelpunkt der Widerlagerwalze 17 lag, und dem nunmehr, d. h. in der Position der Teile gemäß Fig. 4b, auf dem oberen Scheitelpunkt der Walze 17 liegenden Punkt der Bahn erstreckt, größer ist als die Wegstrecke, um die die Bahn in Richtung des Pfeiles 68 während dieser Zeitspanne vorbewegt worden war. Diese letztgenannte Wegstrecke entspricht der Distanz, den der eine dreieckige Markierung aufweisende Punkt 83 der Bahn 25 dabei aus der Position gemäß Fig. 4a in die Position gemäß Fig.4b zurückgelegt hat. Dies wird dadurch ermöglicht, daß durch die Bewegung der Widerlagerwalze 17 entgegen der Laufrichtung 68 der Bahn das Stanzmesser 15 während des Stanzvorganges in Laufrichtung der Bahn nur über ein Wegstück, welches kleiner ist als die Länge des Zuschnittes, bewegt wird. Der in Längsrichtung der Bahn 25 verlaufende, während etwa der ersten Hälfte des Stanzhubes herausgetrennte Abschnitt Y ist etwa doppelt so lang wie die Strecke 0-1 der Skala 63, um die sich in derselben Zeit die Bahn 25 vorbewegt hat.

Fig. 4c zeigt die Position der Teile am Ende des Stanzhubes. Widerlagerwalze 17 und Stanzmesser 15 sind jeweils noch einmal etwa um die Wegstrecke verschoben worden, die zwischen den Arbeitsstellungen gemäß den Fig. 4a und 4b liegt. Die Widerlagerwalze 17, die während des Stanzhubes in Richtung des Pfeiles 73 rotiert, befindet sich auf der Linie C. Das Stanzmesser 15 nimmt seine linke Endposition ein. Der im Zuge dieses Stanzhubes herausgetrennte Längsabschnitt ist mit Z bezeichnet und entspricht der Strecke 0-4 der Skala 63. Hingegen ist die Bahn 25 während dieses gesamten Stanzhubes nur um eine Wegstrecke in Richtung des Pfeiles 68 vorbewegt worden, daß sich der mit dem Dreieck markierte Punkt 83 nunmehr etwa an der Markierung 2 der Skala 63 befindet.

Fig.4d zeigt die Teile in der der Fig.4c entsprechenden Position, wobei jedoch nunmehr das Stanzmesser 15 von der Bahn 25 in Richtung des Pfeiles 75 abgehoben ist. Danach erfolgt die Rückbewegung des Schlittens 13 in Richtung des Pfeiles 69. Dabei erfolgt zugleich eine Rückbewegung des Schlittens 21 relativ zum Schlitten 13. Fig. 4e zeigt eine Zwischenposition im Verlauf dieses dem Stanzhub entgegengesetzten Hubes der miteinander zusammenwirkenden Teile des Stanzwerkzeuges. Die Geschwindigkeit, mit welcher der Schlitten 13 in Richtung des Pfeiles 69 in seine Ausgangslage zurückbewegt wird, ist bei abstandslosem Heraustrennen der Zuschnitte größer als die Geschwindigkeit der Bahn 25. Die resultierende Voreilung der Widerlagerwalze 17 hat zur Folge, daß, wenn die Teile die in Fig.4f dargestellte Position am Ende des Rückhubes erreicht haben, das dem Stanzwerkzeug zugekührte Ende des gerade vorher herausgetrennten Zuschnittes, das in den Fig. 4b bis Fig. 4f durch den Punkt 77 angedeutet ist, sich in Drehrichtung 73 der Widerlagerwalze 17 kurz vor dem oberen Scheitelpunkt der Walze 17 befindet. Die Zeitspanne, die notwendig ist, um die Bahn 25 soweit weiterzubewegen, daß sich der Punkt 77 im Scheitelpunkt der Walze 17 befindet, wird dazu benutzt, das Stanzmesser 15 auf die Bahn 25 abzusenken.

Länge und Geschwindigkeit der von den beiden Schlitten 13 und 21 ausgeführten Hübe sind abhängig von der Einstellung der beiden Kurvenrollen, Nocken oder dgl. 44 und 50 relativ zu den zugehörigen Ausnehmungen 40 und 52. Die Länge der vom Stanzmesser 15 und Widerlagerwalze 17 während des Stanzvorganges ausgeübten Hübe bestimmt die Länge des resultierenden Gesamthubes R (Fig.4a) und somit die Abmessung des Zuschnittes in Längsrichtung der Bahn 25. Daraus ergibt sich, daß bei einem Wechsel der Länge des Zuschnittes zumindest der Hub des Stanzmessers 15 bzw. des Schlittens 21 entsprechend angepaßt werden muß, was wiederum eine Änderung der Geschwindigkeit des Stanzmessers während des Stanzvorganges zur Folge hat. Da die Bahn 25 sich während des Stanzvorganges am Stanzmesser abwälzt, muß die Bahngeschwindigkeit somit an die des Stanzmessers angepaßt sein. Dies geschieht zweckmäßig durch entsprechende Einstellung des variablen Getriebes 59, dessen Antriebsrad 58 mit konstanter Geschwindigkeit angetrieben wird, dessen Abtriebswelle 64 jedoch in Abhängigkeit von der jeweils gewählten Getriebeeinstellung rotiert. Eine andere Möglichkeit der Anpassung besteht darin, Kurve 32 bzw. die sie tragende Scheibe 30 auszuwechseln und somit die Antriebsbedingungen von Stanzmesser 15 und gegebenenfalls Widerlagerwalze 17 und Umlenkwalze 18 zu ändern. Selbstverständlich können auch beide Möglichkeiten miteinander kombiniert werden.

Selbstverständlich sind Abweichungen von den vorstehend im Zusammenhang mit den Fig.4a bis 4f beschriebenen Bewegungen und Abläufen denkbar, beispielsweise derart, daß am Ende des Stanzhubes, in welchem die Teile des Stanzwerkes die in Fig. 4c dargestellte Lage einnehmen, der Punkt 83 der Bahn die Markierung 2 der Skala 63 noch nicht erreicht oder aber gegebenenfalls auch bereits überschritten hat. Letztenendes kommt es nur darauf an, welche Zeitspannen für die einzelnen Arbeitsschritte benötigt und mit welcher Geschwindigkeit sie durchgeführt werden. So ist auch eine Verfahrensführung denkbar, bei welcher die aufeinanderfolgenden Zuschnitte an ihren Endbereichen einander überlappen. Dazu wäre es lediglich notwendig, das Stanzwerkzeug so schnell bzw. so früh in seine Position gemäß Fig. 4f zurückzuführen, daß der nächste Stanzvorgang beginnt, bevor der Endpunkt 77 des im vorangegangenen Arbeitszyklus herausgetrennten Zuschnittes den Scheitelpunkt der Walze 17 erreicht hat. Insbesondere an diesem Beispiel zeigt sich, daß das Stanzverfahren gemäß der Erfindung nicht nur einfach, sondern darüber hinaus auch in seiner Anwendbarkeit außerordentlich vielseitig und flexibel ist.

Dies gilt auch für die in den Fig. bis 10 dargestellten Ausführungsformen, die sich von der gemäß den Fig. 1 bis 6 im wesentlichen durch die Ausgestaltung und/oder die Bewegung des Widerlagers unterscheiden.

Beim Ausführungsbeispiel gemäß Fig. 7 sind der Widerlageiwalze 17 zwei Umlenkwalzen 18 zugeordnet, von denen in Laufrichtung 68 der Bahn 25 die eine vor und die andere hinter der Widerlagerwalze angeordnet ist. Sämtliche Walzen 17 und 18 werden vom Schlitten 13 getragen. Die Hin- und Herbewegungen der Walze 17, 18 einerseits und der Halterung 16 mit Stanzmesser 15 andererseits erfolgen in Richtung der Pfeile 60 und 62, also in horizontaler Ebene. Die Halterung 16 ist in der üblichen Weise auf- und abbewegbar angeordnet.

Bei der Ausführungsform gemäß Fig. 8 ist das Widerlager ebenfalls als Walze 17 ausgebildet. Der Bewegungsablauf von Stanzmesser 15 und Widerlagerwalze 17 entspricht dem des Ausführungsbeispiels gemäß Fig. 7. Das heißt, daß beide Teile in Richtung der Pfeile 60, 62 im Bereich zwischen den Antriebs- bzw. Umlenkwalzen 82,88 hin- und herbewegbar sind.

Bei der Ausführungsform gemäß Fig. 9 besteht das Widerlager aus drei von in einer Ebene in Längsrichtung der Bahn 25 nebeneinander angeordneten Widerlagerwalzen 17, die zumindest in Richtung des Pfeiles 73 drehbar, jedoch im Gegensatz zu den anderen Ausführungsbeispielen stationär zwischen den Antriebs- bzw. Umlenkwalzen 82, 88 angeordnet sind. Das Stanzmesser 15 ist in der üblichen Weise in Richtung des Pfeiles 62 während des Stanzvorganges und beim Rückhub entgegengesetzt dazu hin- und herbewegbar angeordnet. Die Länge des Bereiches in Hubrichtung 62 des Stanzmessers 15, in welchem die zueinander parallel angeordneten Rollen vorgesehen sind, wird geringfügig länger sein als die Länge des größten Zuschnittes, der unter Verwendung dieses Werkzeuges ausgestanzt werden soll. Die Abstände zwischen den Widerlagerwalzen 17 können je größer sein desto größer der Hub des Stanzmessers 15 ist. In der Praxis werden der Abstand zwischen den Walzen und damit deren Anzahl so gewählt sein, daß die Wegstrecke, über die das Stanzmesser 15 synchron mit der Bahn 25 bewegt wird, kurz genug ist, um das Stanzmesser 15 wieder früh genug in die Ausgangsposition zurückzubringen. Die Anordnung kann auch so getroffen sein, daß das Stanzmesser 15 von drei in Längsrichtung der Bahn 25 hintereinander angeordneten Teil-Stanzmessern gebildet wird, von denen jedes einen Teil-Zuschnitt aus der Bahn 25 heraustrennt. Dabei kann jedem Teil-Stanzmesser eine der Walzen 17 zugeordnet sein. Die Teil-Stanzmesser können einfach dadurch gebildet sein, daß zwischen den beiden Enden des Stanzmessers 15 in einem Abstand davon und voneinander noch zwei querverlaufende Stanzschneiden vorgesehen sind.

Es ist selbstverständlich auch möglich, zwei oder mehr als vier Widerlagerwalzen vorzusehen. Allgemein gilt, daß mit zunehmender Anzahl der Walzen der von diesen auszuführende Hub kleiner werden kann bis er gegebenenfalls auf Null abnehmen kann.

In den Fig. 10 bis 12 der Zeichnung ist der Verlauf der Schneiden des Stanzmessers 15 für das Ausstanzen eines rechteckigen Zuschnittes dargestellt. Die beiden Schneidenabschnitte 23 stellen die Längsbegrenzungen des Zuschnittes 95 her, wohingegen die vorn und hinten liegenden Schneidenabschnitte 29 die Trennschnitte an den vorn und hinten liegenden Begrenzungen 35 durchführen. Bei dem Ausführungsbeispiel gemäß den Fig. 10 und 11 ist das Stanzmesser 15 an der Halterung 16 so angeordnet, daß seine Längsachse - und damit auch die Längsachse jedes Zuschnittes 95 - mit der Längsachse der Bahn 25 einen spitzen Winkel bildet. Insbesondere Fig. 10 läßt erkennen, daß aufgrund dieser Anordnung, die eine entsprechende Schrägstellung der vorne und hinten liegenden Schneidenabschnitte 29 zur Längsachse der Widerlagerwalze 17 zur Folge hat, eine lineare Berührung zwischen Bahn 25 und den vorerwähnten Schneidenabschnitten 29 im Bereich des oberen Scheitelpunktes der Widerlagerwalze 17 über die gesamte Länge dieser Schneidenabschnitte vermieden wird. Vielmehr tritt eine eher punktuelle oder jedenfalls mehr über eine kurze Linie sich erstreckende Berührung ein, die eine schonende Behandlung des Stanzmessers 15, insbesondere der Schneidenabschnitte 29 begünstigt.

Fig. 11 läßt erkennen, daß innerhalb des von den Schneidenabschnitten 23 und 29 begrenzten Raumes eine Einlage 37 aus Schaumgummi oder ähnlichem Material angeordnet ist, das leicht elastisch verformbar ist. Die Höhe dieser Einlage entspricht etwa der Höhe, um welche das Stanzmesser 15 gegenüber der Halterung 16 vorsteht. Diese Schaumgummieinlage wird während des Schneidvorganges zwischen Halterung 16 und Wiederlagerwalze 17 bzw. Bahn 25 etwas zusammengedrückt. Sobald die Schaumgummieinlage 37 die Widerlagerwalze passiert hat, nimmt sie unter Volumenvergrößerung ihre ursprüngliche Form wieder an, wobei die Bahn 25 vom Stanzmesser 15 abgedrückt wird.

Fig. 12 zeigt eine andere Ausführungsform, die ebenfalls dazu dient, ein spitzwinkliges Auflaufen der vorderen und hinteren Schneidenabschnitte 29 des Stanzmessers 15 auf die Widerlagerwalze 17 zu bewirken. Zu diesem Zweck ist die Widerlagerwalze aus der normalen, senkrecht zur Längsachse der Bahn 25 verlaufenden Lage etwas verschwenkt angeordnet, so daß die Längsachse der Widerlagerwalze 17 mit der zum Stanzmesser 15 parallelen Senkrechten zur Laufrichtung der Bahn 25 einen spitzen Winkel einschließt. In diesem Fall können die das Stanzmesser 15 begrenzenden Schneidenelemente 29 und 23 senkrecht bzw. parallel zum Längsverlauf der Bahn 25 verlaufen mit dem Ergebnis, daß weniger Abfall anfällt. Insbesondere besteht die Möglichkeit, im Bedarfsfall die gesamte Breite der Bahn nutzbar zu machen. Fig. 12 läßt erkennen, daß bei dieser Art der Ausgestaltung die Bahn 25 nicht genau senkrecht zur Widerlagerwalze 17 verläuft. Dies ist jedoch jedenfalls dann, wenn die Bahn 25 nur tangential an der Widerlagerwalze 17 vorbeiläuft, ohne Bedeutung. Das heißt, daß diese Art der Anordnung der Widerlagerwalze(n) bei den Ausführungsbeispielen gemäß den Fig. 8 und 9 anwendbar ist, wohingegen bei den Ausführungsbeispielen gemäß den Fig. 1 bis 6 und 7 die Anordnung nach den Fig. 10 und 11 zweckmäßiger sein wird.

In Fig. 13 ist eine Siebdruckmaschine mit drei Druckstationen 201, 202, 203 sowie einer Station 204, in welcher die Etiketten unter Verwendung einer Vorrichtung gemäß den Fig. 1 bis 6 ausgestanzt werden, dargestellt. Die zu behandelnde Bahn 225 wird von einer Vorratsrolle 278 abgezogen und durch die drei Druckwerke 201 bis 203 und danach durch die Stanzstation 204 in kontinuierlichem Lauf hindurchgeführt. Die Tragschicht der doppelschichtigen Bahn 225 wird nach dem Trennvorgang auf einer Rolle 280 aufgewickelt. Die nach dem Heraustrennen der Etiketten aus der bedruckten Schicht noch verbleibende Restbahn 298 wird aus einer Vorratsrolle 296 aufgerollt.

Die in Fig. 13 dargestellte Maschine erlaubt das Aufbringen von drei Farben oder anderen Beschichtungen. Die einzelnen Druckstationen sind so ausgebildet, wie es im Zusammenhang mit den Fig. 1 und 2 beschrieben worden war mit dem Unterschied, daß an die Stelle des Stanzmessers eine Siebdruckschablone tritt und zusätzlich noch eine Rakel 216 vorgesehen ist. Bezüglich der Widerlagerwalze 217 und der Umlenkwalze 218 besteht Übereinstimmung, so daß die einzelnen Teile sämtlicher Stationen, also Siebdruckschablonen 223 bzw. Stanzmesser 215 einerseits und Widerlagerwalzen 217 und Umlenkwalzen 218 sowie - in den Druckstationen - Rakeln 216 miteinander synchron bewegt werden können, wenngleich dies nicht erforderlich ist. Vielmehr besteht beispielsweise die Möglichkeit, in den Druckstationen 201 bis 203 einen Druckhub durchzuführen, in dessen Verlauf zwei Etiketten aufgebracht werden, während in der Trennstation 204 in der gleichen Zeit zwei Stanzhübe durchgeführt werden, um diese Etiketten auszuschneiden, wobei die Summe der Länge der beiden Stanzhübe in der Station 204 gleich sein muß der Länge des Druckhubes in den anderen Stationen. Auch andere Kombinationen dieser Art sind denkbar. Die Geschwindigkeit der Bahn ist in allen Stationen gleich.

Widerlagerwalzen 217 und Umlenkwalzen 218 sämtlicher Stationen, Führungswalzen 282 und 288 sowie gegebenenfalls noch zwischen den Stationen befindliche, in der Zeichnung nicht dargestellte Walzen werden zweckmäßig von einem gemeinsamen Antrieb angetrieben, so daß das flexible Übertragungselement 86 der Fig. 3 mit sämtlichen Zahnrädern oder dgl., die den Widerlagerwalzen 217 und den Umlenkwalzen 218 der Druckstationen 201 bis 203 und der Trennstation 204 zugeordnet sind, sowie den Zahnrädern der Führungswalzen in Eingriff ist. Entscheidend ist auch hier lediglich, daß in den Bereichen, innerhalb derer die Widerlagerwalzen 217 und Umlenkwalzen 218 aller Stationen bewegt werden, das flexible Übertragungselement parallel zur Bahn 225 verläuft, wie es im Zusammenhang mit Fig. 3 beschrieben worden war. Es ist aber auch möglich, jeder Station ein gesondertes flexibles Übertragungselement analog dem Element 86 in Fig. 3 zuzuordnen.

Abweichend von der in Fig. 13 dargestellten Anordnung könnte auch die Trennstation 204 der ersten Bedruckungsstation 201 vorgeschaltet sein, so daß das zu bedruckende bahnförmige Gut aus einer Trägerbahn besteht, auf der einzelne Zuschnitte haften, die zu bedrucken sind.

Die Erfindung ist auch keineswegs auf die Verwendung von zweischichtigen Bahnen beschränkt. Sie ist vielmehr überall dort anwendbar, wo es darauf ankommt, aus gleichförmig bewegten Bahnen Zuschnitte auszustanzen, unabhängig davon, wie im einzelnen die ausgestanzten Zuschnitte nach dem Stanzvorgang behandelt oder weitertransportiert werden.

## Patentansprüche

1. Verfahren zum Ausstanzen von Zuschnitten (95) aus einer gleichförmig in ihrer Längsrichtung bewegten Bahn (25), die zwischen einem Stanzmesser (15) und einem aus wenigstens einer rotierbaren Walze (17) bestehenden Widerlager hindurchgeführt wird, dadurch gekennzeichnet, daß das Stanzmesser (15) auf die Bahn (25) abgesenkt und während des Stanzvorganges in Laufrichtung der Bahn (25) mit dieser synchron über eine Wegstrecke, die kleiner ist als die Länge des Zuschnittes (95) aus einer Ausgangsposition in eine Endposition verschoben wird, worauf das Stanzmesser (15) von der Bahn (25) abgehoben und in seine Ausgangsposition zurückbewegt und das aus wenigstens einer Walze (17) bestehende Widerlager während des Stanzvorganges entgegen der Bewegungsrichtung (68) der Bahn (25) bzw. des Stanzmessers (15) verschoben wird.

2. Verfahren zum Ausstanzen von Zuschnitten (95) aus einer gleichförmig in ihrer Längsrichtung bewegten Bahn (25), die zwischen einem Stanzmesser (15) und einem aus wenigstens einer rotierbaren Walze (17) bestehenden Widerlager hindurchgeführt wird, dadurch gekennzeichnet, daß das Stanzmesser (15) auf die Bahn (25) abgesenkt und während des Stanzvorganges in Laufrichtung der Bahn (25) mit dieser synchron über eine Wegstrecke, die kleiner ist als die Länge des Zuschnittes (95), aus einer Ausgangsposition in eine Endposition verschoben wird, worauf das Stanzmesser (15) von der Bahn (35) abgehoben und in seine Ausgangsposition zurückbewegt wird und das Widerlager aus wenigstens zwei quer zur Bewegungsrichtung der Bahn (15) verlaufenden rotierbaren, stationären Walze (17) besteht und beim Absenken des Stanzmessers (15) auf die Walzen (17) mehrere Teilschnitte an der Bahn (25) angebracht werden, die im Zuge der darauffolgenden Bewegung der Stanze (15) zum fertigen Stanzschnitt vervollständigt werden.

3. Verfahren nach Anspruch 1, dadurch, gekennzeichnet, daß das Stanzmesser (15) zunächst mehrere Teilschnitte in der Bahn (25) anbringt und die Teilschnitte sich im Zuge des Stanzhubes zum fertigen Stanzschnitt ergänzen.

4. Verfahren nach einem der vorhergehenden Ansprüche, dadurch gekennzeichnet, daß die Bahn (25) etwa tangential an der bzw. den Widerlagerwalze(n) (17) vorbeigeführt wird.

5. Verfahren nach Anspruch 3, dadurch gekennzeichnet, daß die Bahn (25) um den Teilumfang einer Widerlagerwalze (17) geführt ist und während des Stanzhubes am ebenen Stanzmesser (15) abgewälzt wird.

6. Verfahren nach Anspruch 5, dadurch gekennzeichnet, daß der in das Stanzwerk einlaufende Bahnabschnitt und der aus dem Stanzwerk herauslaufende Bahnabschnitt zumindest in dem Bereich, innerhalb dessen die Widerlagerwalze (17) während des Stanzhubes verschoben wird, zueinander parallel und unter einem spitzen Winkel zum im wesentlichen horizontal angeordneten Stanzmesser (15) nach unten laufen und das aus Stanzmesser (15) und Widerlagerwalze (17) sowie einer Umlenkwalze (18) bestehende Stanzwerkzeug zumindest während des Stanzhubes parallel zu den unter einem spitzen Winkel zur Ebene des Stanzmessers (15) verlaufenden Abschnitten der Bahn (25) bewegt wird.

7. Vorrichtung zur Durchführung des Verfahrens gemäß einem der vorhergehenden Ansprüche 1, 3, 4, 5 oder 6 mit einem heb- und senkbaren Stanzmesser (15) und einem an der letzteren abgekehrten Seite der Bahn (25) angeordneten, aus wenigstens einer rotierbaren Walze (17) bestehenden Widerlager, dadurch gekennzeichnet, daß das Stanzmesser (15) mit einstellbarem Hub hin- und herbewegbar und das aus wenigstens einer Walze (17) bestehende Widerlager während des Stanzhubes gegenläufig zum Stanzmesser (15) verschiebbar angeordnet ist.

8. Vorrichtung zur Durchführung des Verfahrens gemäß Anspruch 2 oder 4 mit einem heb-und senkbaren Stanzmesser (15) und einem an der letzteren abgekehrten Seite der Bahn (25) angeordneten, aus wenigstens einer rotierbaren Walze (17) bestehenden Widerlager, dadurch gekennzeichnet, daß das Stanzmesser (15) mit einstellbarem Hub hin- und herbewegbar angeordnet ist und das Widerlager aus mehreren nebeneinander in geringen Abständen drehbar und stationär angeordneten Walzen (17) besteht.

9. Vorrichtung nach Anspruch 7 oder 8, dadurch gekennzeichnet, daß das Stanzmesser aus mindestens zwei jeweils einen Zuschnitt heraustrennenden, in Längsrichtung der Bahn hintereinander liegenden Teil-Stanzmessern besteht und vorzugsweise jedem Teil-Stanzmesser eine Widerlagerwalze zugeordnet ist.

10. Vorrichtung nach einem der Ansprüche 7 bis 9, dadurch gekennzeichnet, daß die Widerlagerwalze(n) heb- und senkbar angeordnet ist bzw. sind.

11. Vorrichtung nach einem der vorhergehenden Ansprüche, dadurch gekennzeichnet, daß der als Widerlager dienenden Walze (17) eine Umlenkwalze (18) vorgeschaltet ist und der von der Widerlagerwalze (17) ablaufende Abschnitt der Bahn (25) und der der Umlenkwalze (18) zulaufende Abschnitt der Bahn (25) gegeneinander versetzt, jedoch zueinander parallel unter einem spitzen Winkel zur Horizontalen verlaufen und Stanzmesser (15) sowie Widerlagerwalze (17) und Umlenkwalze (18) beim Stanzhub entlang einem Weg verschiebbar sind, der parallel zu den beiden Abschnitten der Bahn (25) verläuft.

12. Vorrichtung nach Anspruch 11, dadurch gekennzeichnet, daß Widerlagerwalze (17) und Umlenkwalze (18) von einem gemeinsamen Schlitten (13) getragen sind.

13. Vorrichtung nach Anspruch 12, dadurch gekennzeichnet, daß der Schlitten (13) an Führungen (12) geführt ist, die parallel zu den unter einem spitzen Winkel zur Ebene des Stanzmessers (15) verlaufenden Abschnitten der Bahn (25) verlaufen.

14. Vorrichtung nach Anspruch 12 oder 13, dadurch gekennzeichnet, daß das Stanzmesser (15) von einer Halterung (16) getragen ist, die am Schlitten für die Widerlagerwalze (17) an zur Ebene des Stanzmessers (15) parallelen Führungen (19) hin- und herverschiebbar ist.

15. Vorrichtung nach Anspruch 14, dadurch gekennzeichnet, daß der Schlitten (13) für die Widerlagerwalze (17) mit einem Ausschnitt (20) versehen ist, innerhalb dessen die Führungen (19) für einen das Stanzmesser (15) tragenden Schlitten (21) angeordnet sind.

16. Vorrichtung nach einem der vorhergehenden Ansprüche, dadurch gekennzeichnet, daß Widerlagerwalze (17) und/oder Umlenkwalze (18) beim Stanzvorgang in Abhängigkeit von der Geschwindigkeit, mit der sie gegenüber der Bahn (25) verschiebbar sind, bezüglich ihrer Rotationsbewegung antreibbar sind.

17. Vorrichtung nach Anspruch 16, dadurch gekennzeichnet, daß wenigstens zwei jeweils in einem Abstand vom Stanzwerkzeug angeordnete Antriebs- bzw. Führungswalzen (82,88) für die Bahn (25) vorgesehen sind und auf den diese Walzen sowie Widerlagerwalze (17) und Umlenkwalze (18) jeweils antreibenden Wellen Zahnräder (76, 85, 87, 89) angeordnet sind, die über ein gemeinsames flexibles Antriebsmittel (86) antriebsmäßig miteinander verbunden sind, wobei das Antriebsmittel (86) in dem Bereich, in welchem es sich gleichsinnig mit der Bahn bewegt, zu letzterer parallel verläuft.

18. Vorrichtung nach Anspruch 7 oder 8, dadurch gekennzeichnet, daß der Schlitten (21) für das Stanzmesser (15) mit einer senkrecht zur Bewegungsbahn des Stanzmessers (15) verlaufenden Ausnehmung (40) versehen ist, in welche ein an einem Arm eines doppelarmigen Hebels (38) angebrachter Mitnehmer (44) angreift, und am anderen Arm des Hebels (38) eine Kurvenrolle angeordnet ist, die mit einer an einem umlaufenden Körper angebrachten Kurve (32), deren Verlauf der gewünschten Bewegung des Stanzmessers (15) entspricht, zusammenwirkt.

19. Vorrichtung nach Anspruch 7, dadurch gekennzeichnet, daß der Schlitten (13) für die Widerlagerwalze (17) mit einer senkrecht zur Bewegungsbahn (12) des Schlittens (13) verlaufenden Ausnehmung versehen ist, in die ein Mitnehmer eingreift, der an einem angetriebenen Element, beispielsweise einer Kurbelschwinge (46), angebracht ist.

20. Vorrichtung nach Anspruch 19, dadurch gekennzeichnet, daß die Kurbelschwinge (46) an dem rotierenden Körper (30) drehbar und verstellbar angebracht ist, der mit der Kurve (32) für den Antrieb des Schlittens (21) für das Stanzmesser (15) versehen ist.

21. Vorrichtung nach einem der vorhergehenden Ansprüche, dadurch gekennzeichnet, daß in die Antriebsübertragung für die Bahn (25) ein einstellbares Getriebe (59) eingeschaltet ist.

22. Vorrichtung nach einem der vorhergehenden Ansprüche, dadurch gekennzeichnet, daß die Mittel für die Übertragung des Antriebs auf den Schlitten (21) für das Stanzmesser (15) und/oder den Schlitten (13) für die Widerlagerwalze (17) einstellbar und/oder auswechselbar sind.

23. Vorrichtung nach einem der vorhergehenden Ansprüche, dadurch gekennzeichnet, daß die Drehbewegung der Widerlagerwalze (17) während des Stanzvorganges von der Hubbewegung des Stanzmessers (15) abgeleitet ist.

24. Vorrichtung nach Anspruch 7, dadurch gekennzeichnet, daß der Widerlagerwalze (17) eine Unlenkwalze (18) vorgeschaltet und eine Umlenkwalze (18) nachgeschaltet ist und beide Umlenkwalzen (18) mit der Widerlagerwalze (17) hin- und herbewegbar angeordnet sind.

25. Vorrichtung nach Anspruch 7 oder 8, dadurch gekennzeichnet, daß die Längsachse(n) der Widerlagerwalze(n) (17) mit der zum Stanzmesser (15) parallelen Senkrechten zur Laufrichtung der Bahn (25) einen spitzen Winkel einschließt bzw. einschließen.

26. Vorrichtung nach einem der vorhergehenden Ansprüche, dadurch gekennzeichnet, daß die Längsachse des vom Stanzmesser (15) begrenzten Zuschnittes (95) mit der Längsachse der Bahn (25) einen spitzen Winkel einschließt.

27. Vorrichtung nach einem der vorhergehenden Ansprüche, dadurch gekennzeichnet, daß der vom Stanzmesser begrenzte Gesamtzuschnitt aus mehreren Einzelzuschnitten besteht.

28. Vorrichtung nach einem der vorhergehenden Ansprüche, dadurch gekennzeichnet, daß ihr eine oder mehrere Vorrichtungen (201, 202, 203) zum Aufbringen von Druckbildern auf die Bahn (225) vor- und/oder nachgeschaltet sind und die Bahn (225) in einem Arbeitsgang durch sämtliche Vorrichtungen (201-204) hindurchführbar ist.

## Claims

1. A method of cutting out cutouts (95) from a web (25) which is moved uniformly in its longitudinal direction and which passes between a blade (15) and a support member comprising at least one rotatable roller (17) characterized in that the blade (15) is lowered on to the web (25) and during the cutting is displaced in the direction of movement of the web (25) synchronously therewith over a distance which is smaller than the length of the cutout (95) from an initial position to an end position, whereafter the blade (15) is lifted from the web (25) and returned to its initial position, and the support member, comprising at least one roller (17), is displaced during cutting against the direction of movement (68) of the web (25) or the blade (15).

2. A method of cutting out cutouts (95) from a web (25) which is moved uniformly in its longitudinal direction and which passes between a blade (15) and a support member comprising at least one rotatable roller (17) characterized in that the blade (15) is lowered in to the web (25) and during the cutting is displaced in the direction of movement of the web (25) synchronously therewich over a distance which is smaller than the length of the cutout (95) from an initial position to an end position, whereafter the blade (15) is lifted from the web (25) and returned to its initial position, and the support member comprises at least two rotatable stationary rollers (17) extending transversely to the direction of movement of the web (15), and on lowering of the blade (15) onto the rollers (17) a plurality of partial cuts is made in the web (25) which are during the subsequent movement of the blade (15) completed to form a complete cut.

3. A method according to claim 1 characterized in that the blade (15) makes initially a plurality of partial cuts in the web (25) and the partial cuts are then completed during the cutting stroke to a complete cut.

4. A method according to any one of the preceding claims characterized in that the web (25) extends approximately tangentially to the support roller or rollers (17).

5. A method according to claim 3 characterized in that the web (25) is guided around part of the periphery of a support roller (17) and during the cutting stroke rolls on a planar blade (15).

6. A method according to claim 5 characterized in that the part of the web entering the cutting mechanism and the part of the web leaving the cutting mechanism extend, at least in the region within which the support rollers (17) are displaced during in the cutting stroke, parallel to each other and travel downwards at an acute angle to the blade (15) which is situated substantially horizontally, and the cutting mechanism, whgich comprises the blade (15), support roller (17) and a deflection roller (18), is, at least during the cutting stroke, moved parallel to the parts of the web (25) which extend at an acute angle to the plane of the blade (15).

7. An apparatus for carrying out the method according to any one of claims 1, 3, 4, 5 or 6 having raisable and lowertable blade (15) and a support member situated at the side of the web (25) opposite to the blade and comprising at least one rotatable roller (17), characterized in that the blade (15) is reciprocable and its stroke is adjustable, and the support member, comprising at least one roller (17), is arranged to be displaceable during the cutting stroke in a direction opposite to the direction of movement of the blade (15).

8. An apparatus for carrying out the method according to claim 2 or 4 having raisable and lowerable blade (15) and a support member situated at the side of the web (25) opposite to the blade and comprising at least one rotatable roller (17), characterized in that the blade (15) is reciprocable and its stroke is adjustable, and the support member comprises a plurality of rotatable and stationary rollers (17) arranged next to each other with a small spacing.

9. An apparatus according to claim 7 or 8 characterized in that the blade comprises at least two blade positions each of which cuts out a cutout and which are situated next to each other in the longitudinal direction of the web and preferably each blade portion is associated with a support roller.

10. An apparatus according to any one of claims 7 to 9 characterized in that the support roller or rollers is or are arranged to be raisable and lowerable.

11. An apparatus according to any one of the preceding claims characterized in that the deflection roller (18) is situated upstream of the roller (17) serving as a support member, and part of the web (25) moving away from the support roller (17) and the part of the web (25) moving to the deflection roller (18) are offset relative to each other, but extend parallel to each other at an acute angle to the horizontal, and the blade (15) and also the support roller (17) and the deflection roller (18) are displaceable during the cutting stroke along a path extending parallel to the two parts of the web (25).

12. An apparatus according to claim 11 characterized in that the support roller (17) and the deflection roller (18) are carried by a common carriage (13).

13. An apparatus according to claim 12 characterized in that the carriage (13) is guided on guides (12) extending parallel to the parts of the web (25) which extend at an acute angle to the plane of the blade (15).

14. An apparatus according to claim 12 or 13 characterized in that the blade (15) is carried by a holder (16) which is reciprocable on the carriage for the support roller (17) on guides (19) parallel to the plane of the blade (15).

15. An apparatus according to claim 14 characterized in that the carriage (13) for the support roller (17) is provided with an opening (20) within which are arranged the guides (19) for a carriage (21) carrying the blade (15).

16. An apparatus according to any one of the preceding claims characterized in that the support roller (17) and/or deflection roller (18) are adapted to be driven as regards their rotation, in the cutting operation, in dependence on the speed at which they are displaceable relative to the web (25).

17. An apparatus according to claim 16 characterized in that at least two drive or guide rollers (82, 88) for the web (25) are provided at a distance from the cutting tool, and on the shafts, which drive these rollers and also the support roller (17) and deflection roller (18) are situated gear wheels (76, 85, 87, 89), interconnected for drive by a common flexible drive means (86), the drive means (86) moving, in the region in which it moves in the same direction as the web, parallel to the web.

18. An apparatus according to claim 7 or 8 characterized in that the carriage (21) for the blade (15) is provided with an opening (40), extending perpendicularly to the path of movement of the blade (15), into which engages a carrier (44), arranged on an arm of a two-arm lever (38), on the other arm of the lever (38) being arranged a cam follower or similar member, which cooperates with cam means (32) arranged on a rotatable body, the curvature of which corresponds to the desired movement of the blade (15).

19. An apparatus according to claim 7 characterized in that the carriage (13) for the support roller (17) is provided with an opening, extending perpendicularly to the path (12) of movement of the carriage (13), in which engages the carrier which ist disposed on a driven element, for instance a crank means (46).

20. An apparatus according to claim 19 characterized in that the crank means (46) is arranged rotatably and displaceably on the rotating body (30) which is provided with the cam means (32) for the drive of the carriage (21) forthe blade (15).

21. An apparatus according to any one of the preceding claims characterized in that an adjustable transmission means (59) is incorporated in the drive transmission for the web (25).

22. An apparatus according to any of the preceding claims characterized in that the means for the transmission of the drive onto the carriage (21) for the blade (15) and/or the carriage (13) for the support roller (17) are adjustable and/or exchangeable.

23. An apparatus according to any one of the preceding claims characterized in that the rotatory movement of the support roller (17) during the cutting operation is derived from the stroke movement of the blade (15).

24. An apparatus according to claim 7 characterized in that both upstream and downstream of the support roller (17) is situated a deflection roller (18) and both the deflection rollers (18) are arranged to be reciprocable with the support roller (17).

25. An apparatus according to claim 7 or 8 characterized in that the longitudinal axis or axes of the support roller or rollers (17) makes or make an acute angle with a line parallel to the blade (15) and perpendicular to the direction of movement of the web (25).

26. An apparatus according to any of the preceding claims characterized in that the longitudinal axis of the cutout (95) which is defined by the blade (15) makes an acute angle with the longitudinal axis of the web (25).

27. An apparatus according to any one of the preceding claims characterized in that the whole cutout defined by the blade comprises a plurality of cutout portions.

28. An apparatus according to any one of the preceding claims characterized in that one or more apparatuses (201, 202, 203) for applying print to the web (225) are situated upstream and/or downstream thereof, and the web (225) may be passed in a working operation through all the apparatuses (201-204).

## Revendications

1. Procédé pour découper par pression des pièces (95) dans une bande (25) animée d'un mouvement uniforme dans le sens de sa longueur, et guidée entre un outil de découpe par pression (15) et un dispositif d'appui qui comporte au moins un rouleau rotatif (17), caractérisé en ce que d'une part, l'outil de découpe par pression (15) se trouve abaissé et appliqué sur la bande (25), et déplacé de manière synchrone dans le sens du mouvement de la bande (25), pour accompagner celle-ci sur une course plus faible que la longueur de chaque objet à découper (95), entre une position de départ et une position finale puis, d'autre part, en ce qu'on soulève l'outil de Découpe (15) pour l'écarter de la bande (25) et le ramener à sa position de départ et enfin en ce qu'on déplace le dispositif d'appui qui comporte au moins un rouleau rotatif (17), au cours du processus de découpe, à l'encontre du sens du mouvement (68) de la bande (25) et de l'outil de découpe (15).

2. Procédé pour découper par pression des pièces (95) dans une bande (25) animée d'un mouvement uniforme dans le sens de sa longueur, et guidée entre un outil de découpe par pression (15) et un dispositif d'appui qui comporte au moins un rouleau rotatif (17), caractérisé en ce que l'outil de découpe par pression (15) se trouve abaissé et appliqué sur la bande (25), et déplacé de manière synchrone dans le sens du mouvement de la bande (25), pour accompagner celle-ci sur une course plus faible que la longueur de chaque objet à découper (95), entre une position de départ et une position finale, le dispositif d'appui comportant au moins deux rouleaux rotatifs (17) d'axes fixes transversaux au sens du mouvement de la bande (25), plusieurs découpes partielles étant réalisées dans la bande (25) lorsque l'outil de découpe (15) se trouve abaissé sur les rouleaux (17), et ces découpes partielles étant ensuite complétées en une découpe définitive par pression, au cours du mouvement ultérieur de l'outil de découpe (15).

3. Procédé selon la revendication 1, caractérisé en ce que l'outil de découpe (15) réalise d'abord plusieurs découpes partielles dans la bande (25), et en ce que ces découpes partielles se complètent en une découpe complète pendant la course de l'outil de découpe.

4. Procédé selon l'une des revendications 1 à 3, caratérisé en ce qu'on guide la bande (25) pour la faire passer de manière sensiblement tangentielle sur chacun des rouleaux (17) du dispositif d'appui.

5. Procédé selon la revendication 3, caractérisé en se que la bande (25) se trouve guidée sur une partie du pourtour de l'un des rouleaux (17) du dispositif d'appui, et se trouse mise en appui par roulement contre l'outil de découpe plan (15) pendant la course de découpe.

6. Procédé selon la revendication 5, caractérisé en ce que la partie de la bande qui arrive au système de découpe et la partie de la bande qui part du système de découpe, au moins dans la zone dans laquelle se déplace le rouleau d'appui (17) pendant la course de découpe, sont parallèles entre elles en formant vers le bas un angle aigu par rapport à l'outil de découpe (15) sensiblement horizontal et en ce que le système de découpe, constitué de l'outil de découpe (15) et du rouleau d'appui (17) ainsi que d'un rouleau de renvoi (18), se trouve déplacé au moins pendant la course de découpe, parallèlement aux parties de la bande (25) qui forment un angle aigu par rapport au plan de l'outil de découpe (15).

7. Dispositif pour l'application du procédé selon l'une des revendications 1 à 6, comportant un outil de découpe (15) pouvant être animé d'un mouvement de soulèvement et d'abbaissement, et d'un dispositif d'appui disposé du côté de la bande (25) opposé à l'outil de découpe (15), ce dispositif comportant au moins un rouleau rotatif (17), caractérisé en ce que l'outil de découpe (15) est aménagé pour être animé d'un mouvement de va-et-vient longitudinal suivant une course réglable, et en ce que le dispositif d'appui comportant au moins un rouleau (17) est aménagé pour être animé d'un pouvement coulissant de sens opposé au mouvement de découpe et effectué pendant ce dernier mouvement.

8. Dispositif pour l'application du procédé selon l'une des revendications 2 ou 4, comportant un outil de découpe (15) qui peut être animé d'un mouvement de soulèvement et d'abbaisse- ment, et un dispositif d'appui disposé du côte de la bande (25) opposé à l'outil de découpe (15) et comportant au moins un rouleau rotatif (17), caractérisé en ce que l'outil de découpe (15) est aménagé pour être animé d'un mouvement de va-et-vient longitudinal suivant une course réglable, et en ce que le dispositif d'appui comporte plusieurs rouleaux (17) faiblement écartés l'un de l'autre et d'axes fixes.

9. Dispositif selon l'une des revendications 7 ou 8 caractérisé en ce que l'outil de découpe comporte au moins deux outils partiels de découpe, disposés l'un après l'autre dans le sens de la longueur de la bande et prévus pour découper chacun une pièce, et en ce que, de préférence, un rouleau d'appui est associé à chacun des outils partiels des découpe.

10. Dispositif selon l'une des revendications 7 à 9, caractérisé en ce que chacun des rouleaux d'appui est aménagé pour être animé d'un mouvement de soulèvement et d'abaissement.

11. Dispositif selon l'une des revendications précédentes, caractérisé en ce qu'un rouleau de renvoi (18) est associé au rouleau d'appui (17) en amont de celui-ci, en ce que la partie de la bande (25) sortant du rouleau d'appui (17) et la partie de la bande (25) arrivant au rouleau de renvoi (18) sont décalées l'une par rapport à l'autre, mais parallèles entre elles et forment un angle aigu par rapport à l'horizontale, et en ce que l'outil de découpe (15) ainsi que le rouleau d'appui (17) et le rouleau de renvoi (18) sont aménagés pour coulisser pendant la course de découpe, selon une direction parallèle aux deux parties de la bande (25).

12. Dispositif selon la revendication 11, caractérisé en ce que le rouleau d'appui (17) et le rouleau de renvoi (18) sont portés par un chariot commun (13).

13. Dispositif selon la revendication 12, caractérisé en ce que le chariot (13) est guidé par des glissières (12 parallèles aux parties de la bande (25) qui forment un angle aigu par rapport au plan de l'outil de découpe (15).

14. Dispositif selon l'une des revendications 12 ou 13, caractérisé en ce que l'outil de découpe (15) est fixé sur un support (16) monté de façon coulissante sur des glissières de guidage (19) parallèles au plan de l'outil de découpe (15) et solidaires du chariot supportant le rouleau d'appui (17).

15. Dispositif selon la revendication 14, caractérisé en ce que le chariot support (13) du rouleau d'appui (17) présente un évidement (20) dans lequel sont montées les glissières de guidage (19) pour un chariot (21) portant l'outil de découpe (15).

16. Dispositif selon l'une des revendications précédentes, caractérisé en ce que le rouleau d'appui (17) et/ou le rouleau de renvoi (18) sont aménagés de manière à être commandés quant à leur mouvement de rotation, au cours du processus de découpe, de façon correspondante à la vitesse à laquelle ils sont déplacés par rapport à la bande (25).

17. Dispositif selon la revendication 16, caractérisé en ce qu'il comporte au moins deux rouleaux d'entrainement et de guidage (82, 88) pour la bande (25), écartés chacun de l'outil de découpe et que sur les arbres entrâinant respectivement ces rouleaux ainsi que le rouleau d'appui (17) et le rouleau de renvoi (18), portent des roues dentées (76, 85, 87, 89) reliées entre elles par un organe flexible d'entrâinement commun (86) disposé parallèlement à la bande, dans la zone où il se déplace en même temps que celle-ci.

18. Dispositif selon l'une des revendications 7 ou 8, caractérisé en ce que le chariot (21) portant l'outil de découpe (15) est pourvu d'un évidement (40) perpendiculaire à la trajectoire de l'outil de découpe (15), un doigt d'entrâinement (44) prévu à l'extrémité de l'une des branches d'un levier (38) à deux branches étant engagé dans cet évidement et l'autre branche de ce levier portant un organe de liaison, tel qu'un galet, qui coopère avec une came courbe (32) ménagée sur un plateau turnant, le profil de cette came correspondant au mouvement voulu pour l'outil coupant (15).

19. Dispositif selon la revendication 7, caractérisé en ce que le chariot (13) qui porte le rouleau d'appui (17) est pourvu d'un évidement perpendiculaire à la trajectoire (12) du chariot (13) pour recevoir un organe d'entraînement monté sur un élément entraîné tel qu'une manivelle (46).

20. Dispositif selon la revendication 19, caractérisé en ce que la manivelle (46) peut tourner de manière réglable sur le plateau tournant (30) qui porte la came (32) d'entraînement du chariot (21) de l'outil de découpe (15).

21. Dispositif selon l'une des revendications précédentes, caractérisé en ce qu'un mécanisme réglable (59) est interposé dans le système d'entrainement de la bande (25).

22. Dispositif selon l'une des revendications précédentes, caractérisé en ce que les moyens prévus pour transmettre le mouvement au chariot (21) de l'outil de coupe (15), et/ou au chariot (13) du rouleau d'appui (17) sont réglables et/ou interchangeables.

23. Dispositif selon l'une des revendications précédentes, caractérisé en ce que l'entraînement en rotation du rouleau d'appui (17) est déconnecté de l'entraînement commandant la course de l'outil de découpe (15) pendant le processus de découpe.

24. Dispositif selon la revendication 7, caractérisé en ce que le rouleau d'appui (17) est associé à un rouleau de renvoi (18) en amont, et à un rouleau de renvoi (18) en aval, et en ce que les deux rouleaux de renvoi (18) sont montés de manière à pouvoir effectuer un mouvement d'aller-et-retour avec le rouleau d'appui (17).

25. Dispositif selon l'une des revendications 7 ou 8, caractérisé en ce que l'axe longitudinal de chacun des rouleaux d'appui (17) forme un angle aigu avec une droite parallèle à l'outil de découpe (15) et perpendiculaire à la direction du mouvement de la bande (25).

26. Dispositif selon l'une des revendications précédentes, caratérisé en ce que l'axe longitudinal de la pièce découpée (95) délimitée par l'outil de découpe (15) forme un angle aigu avec l'axe longitudinal de la bande (25).

27. Dispositif selon l'une des revendications précédentes, caractérisé en ce que l'ensemble de la pièce découpée délimitée par l'outil de découpe est constituée de plusieurs pièces découpées élémentaires.

28. Dispositif selon l'une des revendications précédentes, caractérisé en ce qu'il comporte un ou plusieurs systèmes auxiliaires (201, 202, 203) en amont et/ou en aval, pour réaliser des clichés imprimés sur la bande (225), et en ce que la bande (225) est conduite de manière à passer à travers l'ensemble des système auxiliaires (201 -204).
